# EUROPÄISCHE PATENTSCHRIFT

(11) **EP 0 593 508 B1**
(45) Veröffentlichungstag und Bekanntmachung des Hinweises auf die Patenterteilung: **02.05.1997**
(21) Anmeldenummer: 92911707.5
(22) Anmeldetag: 13.06.1992
(51) Int. Cl.: E03C 1/042

(54) **PUTZSCHABLONE FÜR EINE UNTERPUTZARMATUR**
PLASTER-PROTECTIVE COVER FOR FLUSH-MOUNTED BATHROOM FITTINGS
CACHE PROTEGEANT UN ROBINET ENCASTRE CONTRE LE DEPOT D'ENDUIT

(30) Priorität: 05.07.1991 AT 1356/91; 08.10.1991 DE 4133266
(43) Veröffentlichungstag der Anmeldung: 27.04.1994
(73) Patentinhaber: IDEAL-STANDARD GMBH, D-53008 Bonn (DE)
(72) Erfinder: BERGMANN, Konrad, D-5560 Wittlich (DE)
(74) Vertreter: Puchberger, Rolf, Dipl. Ing.
(86) Internationale Anmeldenummer: EP9201336
(87) Internationale Veröffentlichungsnummer: WO9301367

(56) Entgegenhaltungen:
- DE-A- 2 063 682
- DE-U- 7 429 928
- DE-U- 9 104 764
- FR-A- 2 605 030
- GB-A- 2 230 062
- US-A- 4 757 158

## Beschreibung

Die Erfindung betrifft eine Putzschablone für eine in eine Wand einzubringende Unterputzarmatur, wobei die Putzschablone für den Einbau der Armatur am Unterputzkörper der Armatur befestigbar ist und zur schützenden Abdeckung der innenliegenden Armaturenteile nach außen einen haubenförmigen Schutzteil aufweist.

Im Bereich von sogenannten Naßzellen müssen die Raumwände z.B. im Bereich von Badewannen, Duschtassen oder dgl. absolut dicht sein, was bedeutet, daß vor dem Aufbringen einer Verfliesung auf der Wand eine wasserdichte Schicht als Grundlage der Verfliesung aufzutragen ist. Diese Dichtschicht ist jedoch an der Durchtrittsstelle von Unterputz-Armaturen unterbrochen, so daß in diesem Bereich Feuchtigkeit in die Wand eindringen kann.

Aus der GB 2 230 062 A ist eine Dichtmanschette bekannt, die eine durch ein Rohr durchbrochene Dampfbarriere abdichtet.

Der Erfindung liegt die Aufgabe zugrunde, eine Putzschablone der eingangs genannten Art derart zu verbessern, daß die Durchtrittsstelle des Unterputzkörpers der Armatur abgedichtet ist, wobei die Putzschablone in der Funktion sicher, leicht herstellbar, bequem in der Anwendung und kostengünstig ausgestaltet sein soll.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht im wesentlichen vor, daß die Putzschablone von einem sie wasserdicht umschließenden, manschettenartigen Dichtungsbauteil umgeben ist, welches wandseitig einen umlaufenden und an der Wand anliegenden Ringflansch aufweist, der in eine auf die Wand nach dem Einbau der Armatur aufzubringende Dichtschicht als Grundlage einer anschließenden Verfliesung eingebettet ist und den Rand der Einbauöffnung für den Unterputzkörper der Armatur abdichtet.

Hiermit ist der Vorteil verbunden, daß über den Dichtungsbauteil die Dichtschicht im Bereich der Durchtrittsöffnung für die Armatur an die armaturenseitige Abdichtung angeschlossen ist, so daß in diesem Bereich von außen keine Feuchtigkeit hinter die Dichtschicht gelangen kann. Aufgrund der manschettenartigen Ausgestaltung des Dichtungsteils ist eine einfache Handhabung und leichte Montage der Putzschablone in vorteilhafter Weise sichergestellt.

Nach einem Ausführungsbeispiel der Erfindung ist der manschettenartige Dichtungsbauteil als die Putzschablone außen umgreifender Stutzen ausgebildet, wobei dieser Stutzen im Rahmen der Endmontage der Armatur entsprechend eigekürzt wird. Aufgrund seiner massiven Ausgestaltung wird der Stutzen von der Putzschablone geführt und gehaltert, wobei die Putzschablone selbst lösbar am Unterputzkörper der Armatur gehalten ist.

Nach einem alternativen Ausführungsbeispiel der Erfindung ist vorgesehen, den Dichtungsbauteil als elastische Manschette auszubilden, welche ebenfalls über die Putzschablone gestülpt wird und mit einem rügförmigen Flansch an der Wand anliegt und in gleicher Weise in die Dichtschicht eingebettet wird, wie der stutzenartige Dichtungsbauteil, hierbei wird die Putzschablone bei der Endmontage der Armatur entsprechend eingekürzt.

Zur Abdichtung der endmontierten Armatur ist nach einem Ausführungsbeispiel der Erfindung vorgesehen, daß nach dem Entfernen oder Einkürzen der Putzschablone ein elastischer Verschlußring in das raumseitige Stirnende des eingekürzten Dichtungsteils bzw. der Putzschablone einsetzbar ist, welcher den Dichtungsteil bzw. die Putzschablone gegenüber einer sichtbaren Rosette zur Abdeckung der Steuerung der Armatur abdichtet.

Bei einem bevorzugten Ausführungsbeispiel der Erfindung weist die Putzschablone einen Innenraum zur Aufnahme des elastischen Verschlußringes sowie der elastischen Manschette als Dichtungsteil auf und ist mit einem abnehmbaren Deckel verschlossen, so daß der Armaturenkörper in einem vormontierten Zustand an der Baustelle handhabbar ist, wobei die zugehörigen Dichtungsteile bei der Montage des Unterputzkörpers jeweils in einfacher Weise aus der Putzschablone entnommen und eingesetzt werden können.

In der Zeichnung sind Ausführungsbeispiele der Erfindung wiedergegeben, welche nachstehend beschrieben sind: es zeigen: Fig. 1 einen in eine Wand eingesetzten Unterputzkörper einer Armatur mit daran gehalteter Putzschablone vor der Verfliesung, Fig. 2 den Gegenstand der Fig. 1 mit eingesetztem Dichtungsteil nach dem Verfliesen der Wand, Fig. 3 die Armatur gemäß Fig. 1 und 2 in fertig montiertem Zustand, Fig. 4 ein anderes Ausführungsbeispiel der Erfindung in der Darstellung gemäß Fig. 1, Fig. 5 und 6 den Gegenstand der Fig. 4 in den jeweiligen Montagezuständen.

Der Unterputzkörper 10 einer Armatur ist in eine Wand 8 eingebaut, die mittels einer Putzschicht für die Verfliesung vorbereitet ist. Die Vorderseite der Wand 8 kann bei Trockenausbau oder Vorwandinstallation durch eine entsprechende Platte gebildet werden. Zum Schutz der Armaturenteile ist eine Putzschablone 5 mittels Schrauben 23 an dem Unterputzkörper 10 befestigt. Von der Rückseite her ist der Unterputzkörper 10 durch einen Isolierkörper 9 geschützt, der sowohl zum Schallschutz (Körperschallisolierung) als auch zur Wärmeisolierung dient; ferner wird der Bildung von Schwitzwasser in diesem Bereich vorgebeugt.

Die Putzschablone 5 steht mit einem haubenförmigen Schutzteil 7 über die Oberfläche der Wand 8 hervor, wobei der haubenförmige Schutzteil 7 der Abdeckung der nach der Endmontage der Armatur nicht sichtbaren Funktionsteile der Armatur, insbesondere der Steuerung 22 und des Steuerhebels 24, dient. Bei dem dargestellten Ausführungsbeispiel ist der an dem Unterputzkörper 10 anliegende Bereich der Putzschablone 5 U-förmig mit einem inneren Schenkel 25 und einem äußeren Schenkel 26 gestaltet, wobei die Schrauben 23 zur Halterung der Putzschablone 5 im Tiefsten der U-förmigen Gestaltung zwischen den Schenkeln 25, 26 der Putzschablone 5 in geschützter Lage angeordnet sind.

Wie sich aus Fig.2 ergibt, ist zur Vorbereitung der Verfliesung über die Putzschablone 5 ein manschettenartiger Dichtungsteil in Form eines Stutzens 3 geschoben, welcher den von der Wand abstehenden äußeren Schenkel 26 der Putzschablone 5 wasserdicht umschließt und einen an der Wand 8 anliegenden Ringflansch 11 aufweist. Die Wand 8 ist mit einer Dichtschicht 2 versehen, in welche der Ringflansch 11 eingebettet ist. Die Dichtschicht 2 dient ihrerseits als Grundlage einer Verfliesung 1.

In Fig. 3 ist der Zustand der Endmontage der Armatur dargestellt, der ausgehend von dem Zustand gemäß Fig. 2 durch folgende Arbeitsschritte erreicht wird. Zur Fertigmontage wird zunächst die Putzschablone 5 durch Lösen der Schrauben 23 von dem Unterputzkörper 10 entfernt, und der Stutzen 3 wird z.B. mit einem Messer auf die Höhe der Verfliesung 1 gekürzt. In den so gekürzten Stutzen 3 wird ein aus einem Elastomer hergestellter Verschlußring 4 eingesetzt, und anschließend wird eine Ventilkappe 17 montiert. Eine Rosette 6 wird mittels Schrauben 16 an dem Unterputzkörper 10 befestigt, und ein Griffhebel 20 wird an dem Steuerhebel 24 der Armatur fixiert. In dem endmontierten Zustand dichten die Lippendichtungen des Verschlußringes 4 sowohl zum Stutzen 3 als auch zur Ventilkappe 17 bzw. zum Armaturenkörper gegen nichtdrückendes Wasser vollständig ab.

Wasser, welches von der Ebene der Dichtschicht 2 heruntersickert, beispielsweise weil die Verfugung der Verfliesung 1 unvollständig oder porös ist, findet so im Bereich des Durchtritts des Unterputzkörpers 10 keinen Eingang in die Wand 8, sondern läuft vor der Verfliesung 1 bzw. vor der Dichtschicht 2 ab.

Eine Unvollständigkeit der Abdichtung der Rosette 6, wie sie bei einer zu tiefliegenden Verfugung der Verfliesung 1 möglich wäre, zieht ebenfalls keine Leckage in die Wand 8 nach sich, weil das entsprechende Leckwasser durch den Verschlußring 4, den Stutzen 3 mit Ringflansch 11 und die Ventilkappe 17 am Eintritt in die Wand 8 gehindert wird.

In den Fig. 4 bis 6 ist ein anderes, bevorzugtes Ausführungsbeispiel der Erfindung beschrieben, wobei die in den Fig. 4 bis 6 dargestellten Montagezustände in etwa den im einzelnen vorstehend beschriebenen Montagezuständen gemäß den Fig. 1 bis 3 entsprechen.

Bei dem aus den Fig. 4 bis 6 ersichtlichen Ausführungsbeispiel ist die Putzschablone 5 im wesentlichen zylindrisch gestaltet und hat einen Innenraum 28, der mittels eines Deckels 21 verschlossen ist. In dem Innenraum 28 sitzen zunächst die von der Putzschablone 5 zu schützenden Funktionsteile 22, 24 der Armatur; darüberhinaus bietet der Innenraum 28 Platz zur Aufname des elastischen Verschlußringes 4 sowie der elastischen Manschette 13, welche als über die Putzschablone zu stülpender Dichtungsteil dient. Die elastische Manschette 13 entspricht in Form und Funktion dabei dem zu den Ausführungsbeispielen nach Fig. 1 bis 3 beschriebenen Stutzen 3 mit Ringflansch 11, wobei die Manschette 13 ebenfalls einen derartigen Ringflansch 11 aufweist.

Bei diesem Ausführungsbeispiel verbleibt die Putzschablone 5 als Stütze für die Manschette 13 am Armaturenkörper und wird ihrerseits bei der Endmontage entsprechend gekürzt.

Der Vorteil bei diesem Ausführungsbeispiel besteht darin, daß bei der Handhabung des Bausatzes zum Einbau eines Unterputzkörpers in die Wand keine gesonderten Bauteil vorzuhalten sind, weil alle erforderlichen Dichtungsteile in der mit dem Unterputzkörper verschraubten Putzschablone enthalten sind.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Putzschablone für eine in eine Wand einzubringende Unterputzarmatur (10), wobei die Putzschablone (5) für den Einbau der Armatur am Unterputzkörper (10) der Armatur befestigbar ist und zur schützenden Abdeckung der innenliegenden Armaturenteile (22, 24) nach außen einen haubenförmigen Schutzteil (7) aufweist, dadurch gekennzeichnet, daß die Putzschablone (5) von einem sie wasserdicht umschließenden, manschettenartigen Dichtungsbauteil (3, 13) umgeben ist, welcher wandseitig einen umlaufenden und an der Wand (8) anliegenden Ringflansch (11) aufweist, der in eine auf die Wand (8) nach dem Einbau des Unterputzkörpers (10) aufzubringenden Dichtschicht (2) als Grundlage einer anschließenden Verfliesung (1) eingebettet ist und den Rand der Einbauöffnung für den Unterputzkörper der Armatur abdichtet.

2. Putzschablone nach Anspruch 1, dadurch gekennzeichnet, daß der manschettenartige Dichtungsbauteil als die Putzschablone (5) außen übergreifender Stutzen (3) ausgebildet ist.

3. Putzschablone nach Anspruch 2, dadurch gekennzeichnet, daß die Putzschablone (5) den Stutzen (3) führt und lösbar am Unterputzkörper (10) der Armatur gehalten ist.

4. Putzschablone nach Anspruch 1, dadurch gekennzeichnet, daß der manschettenartige Dichtungsbauteil als eine die Putzschablone außen übergreifende elastische Manschette (13) ausgebildet ist.

5. Putzschablone nach einem der Ansprüche 1 bis 4, dadurch gekennzeichnet, daß nach Entfernen oder Einkürzen der Putzschablone (5) ein elastischer Verschlußring (4) in das raumseitige Stirnende des eingekürzten Dichtungsteils (3, 13) einsetzbar ist, welcher den Dichtungsteil (3, 13) gegenüber einer sichtbaren Rosette (6) zur Abdeckung der Steuerung (22) der Armatur abdichtet.

6. Putzschablone nach einem der Ansprüche 1 bis 5, dadurch gekennzeichnet, daß die Putzschablone (5) einen Innenraum (28) zur Aufnahme des Verschlußringes (4) sowie der elastischen Manschette (13) aufweist und mit einem abnehmbaren Deckel (21) verschlossen ist.

## Claims

1. Plaster template for a concealed valve (10) to be fitted into a wall, the plaster template (5) for installing the valve being securable on the concealed body (10) of the valve, and having a hood-shaped protective portion (7) on the outside for the protective covering of the inner valve portions (22, 24), characterised in that the plaster template (5) is surrounded by a sleeve-like sealing component (3, 13) enclosing it in a water-tight manner, this sealing component having an annular flange (11) encircling it on the wall side and adjoining the wall (8), the flange being embedded in a sealing layer (2) to be applied to the wall (8), after installation of the concealed body (10), as a base for subsequent tiling (1), and sealing the edge of the installation aperture for the concealed body of the valve.

2. Plaster template according to claim 1, characterised in that the sleeve-like sealing component is constructed as a connecting piece (3) engaging beyond the outside of the plaster template (5).

3. Plaster template according to claim 2, characterised in that the plaster template (5) guides the connecting piece (3) and holds it releasably on the concealed body (10) of the valve.

4. Plaster template according to claim 1, characterised in that the sleeve-like sealing component is constructed as a resilient sleeve (13) engaging beyond the outside of the plaster template.

5. Plaster template according to one of claims 1 to 4, characterised in that after removal or shortening of the plaster template (5) an elastic closure ring (4) can be inserted into the end of the shortened sealing portion (3, 13) on the room side, sealing the sealing portion (3, 13) with respect to a visible rosette (6) for covering the control unit (22) of the valve.

6. Plaster template according to one of claims 1 to 5, characterised in that the plaster template (5) has an inner chamber (28) for receiving the closure ring (4) and the elastic sleeve (13), and is sealed by a removable lid (21).

## Revendications

1. Cache pare-enduit pour un robinet encastré (10), à loger dans un mur, le cache pare-enduit (5) pouvant être fixé pour le montage du robinet sur le corps encastré (10) et présentant, pour assurer un recouvrement protecteur des parties de robinet (22, 24) intérieures vis-à-vis de l'extérieur, une partie protectrice (7) en forme de capot, caractérisé en ce que le cache pare-enduit (5) est entouré par un élément d'étanchéité (3, 13) du genre d'une manchette, l'entourant de manière étanche à l'eau et présentant, du côté mur, une bride annulaire (11) faisant la pourtour et appuyant sur le mur (8), bride annulaire qui est intégrée dans une couche d'étanchéité (2) à appliquer sur le mur (8) après intégration du corps sous enduit (10), couche d'étanchéité servant de couche de base à un carrelage (1) effectué subséquemment et isolant de façon étanche le bord de l'ouverture d'encastrement destinée au corps sous-enduit du robinet.

2. Cache pare-enduit selon la revendication 1, caractérisé en ce que l'élément d'étanchéité du genre d'une manchette est réalisé sous forme de tubulure (3) entourant extérieurement le cache pare-enduit (5).

3. Cache pare-enduit selon la revendication 2, caractérisé en ce que le cache pare-enduit (5) guide la tubulure (3) et est maintenu de façon désolidarisable sur le corps sous-enduit (10) du robinet.

4. Cache pare-enduit selon la revendication 1, caractérisé en ce que l'élément d'étanchéité du genre d'une manchette est réalisé sous forme de manchette (13) très élastique entourant extérieurement le cache pare-enduit.

5. Cache pare-enduit selon l'une des revendications 1 à 4, caractérisé en ce que, après enlèvement ou raccourcissement du cache pare-enduit (5), une bague de fermeture (4) élastique est susceptible d'être insérée dans l'extrémité frontale, située du côté de la pièce d'eau, de la partie d'étanchéité (3, 13) raccourcie, qui isole de façon étanche la partie d'étanchéité (3,13) vis-à-vis d'une rosette (6) visible destinée à recouvrir la commande (22).

6. Cache pare-enduit selon l'une des revendications 1 à 5, caractérisé en ce que le cache pare-enduit (5) présente un espace intérieur (28) destiné à recevoir la bague de fermeture (4) ainsi que la manchette élastique (13) et est obturé par un couvercle (21) amovible.
